# EUROPÄISCHE PATENTSCHRIFT

(11) **EP 1 316 513 B1**
(45) Veröffentlichungstag und Bekanntmachung des Hinweises auf die Patenterteilung: **22.02.2006**
(21) Anmeldenummer: 02026145.9
(22) Anmeldetag: 25.11.2002
(51) Int. Cl.: B65D 79/00, B65D 81/32

(54) **Einsatz für unter Druck stehenden Flüssigkeitsbehälter**
Insert for pressurized liquids container
Insert pour récipient à liquide sous pression

(30) Priorität: 29.11.2001 DE 20119197 U
(43) Veröffentlichungstag der Anmeldung: 04.06.2003
(73) Patentinhaber: RPC Bramlage GmbH, 49393 Lohne (DE)
(72) Erfinder: Von der Heide, Stefan, 49393 Lohne (DE)
(74) Vertreter: Mey, Klaus-Peter

(56) Entgegenhaltungen:
- EP-A- 0 965 536
- EP-A- 1 053 953
- DE-U- 20 106 836
- FR-A- 2 730 218
- US-A- 5 865 308

## Beschreibung

Die Erfindung ist auf einen Wirkstoffbehälter gerichtet, mit einer Öffnung zur Aufnahme und zum dosierten Eintrag eines festen, pastösen oder flüssigen Wirkstoffs, beispielsweise eines Farb-, Geschmacks- oder eines sonstigen Wirkstoffs, in eine durch ein Gasvolumen unter Überdruck stehende Flüssigkeit eines Flüssigkeitsbehälters zu einem frei wählbaren Zeitpunkt, bestehend aus einer den Wirkstoff enthaltenden Wirkstoffkammer und aus einer ein Gasvolumen enthaltenden Druckkammer, wobei durch eine kleine Öffnung in der Druckkammer zwischen den beiden Gasvolumina des Flüssigkeitsbehälters und des Druckbehälters ein Druckausgleich herbeigeführt wird und durch Wegfall des Überdrucks des Gasvolumens des Flüssigkeitsbehälters der Wirkstoff aus dem Wirkstoffbehälter in die umgebende Flüssigkeit durch Absprengen eines Verschlusses eintragbar ist.

Der Eintrag eines Wirkstoffs in eine Flüssigkeit mit dem Ziel, die Eigenschaften dieser Flüssigkeit in einer bestimmten Weise zu verändern, ist für unterschiedliche Anwendungsbereiche bekannt. Hierbei sind generell zwei unterschiedliche Anwendungsformen zu unterscheiden, und zwar
- der Eintrag des Wirkstoffs in die Flüssigkeit bereits bei der Herstellung des Endprodukts, beispielsweise der Eintrag von Farb- oder Geschmacksstoffen, bei der Herstellung von Getränken wie Limonade, Likör usw. oder
- der Eintrag des Wirkstoffs erst beim Gebrauch der Flüssigkeit, beispielsweise der Eintrag eines Sirups in Weißbier.

Zum Eintrag des Wirkstoffs bereits bei der Herstellung der Flüssigkeit gelangen bekannte Vorrichtungen, wie beispielsweise Dosierpumpen oder Wägeeinrichtungen zur Anwendung, die aufgrund des Herstellungsprozesses entsprechend größere Mengen zu dosieren haben. Bei der Eintragung des Wirkstoffs in die Flüssigkeit mit einem zeitlichen Abstand zum Fertigungszeitpunkt, wobei der Zeitpunkt der Wirkstoffeintragung frei wählbar ist, ergeben sich Schwierigkeiten
- je nach Flüssigkeitsmenge entsprechend kleine Wirkstoffmengen zu dosieren und
- Flüssigkeit und Wirkstoff getrennt voneinander aufzubewahren und nur bei Bedarf in Kontakt zu bringen.

In der medizinischen Anwendungstechnik sind diese Probleme bereits verschiedentlich gelöst, beispielsweise in Form von Wirkstoff enthaltenen Kapseln, die sich in flüssigem Medium wie im Mageninhalt auflösen und dabei den Wirkstoff freisetzen.

Aber auch für den Eintrag eines Wirkstoffs in die Flüssigkeit eines Flüssigkeitsbehälters zu einem frei wählbaren Zeitpunkt sind Lösungswege bereits bekannt.

So wird in der EP 0 965 536 A1 ein Wirkstoffbehälter beschrieben, der am Boden eines Getränkebehälters fest verankert ist, beispielsweise durch Punktschweißung. Der Wirkstoffbehälter besteht aus zwei durch einen beweglichen Kolben voneinander getrennten Kammern, einer oberen Kammer zur Aufnahme des Wirkstoffs und einer unteren Kammer zur Aufnahme eines Gasvolumens. Durch eine obere mit einem Verschlusskolben verschließbare Öffnung ist die obere Kammer mit dem Wirkstoff befüllbar.

Nach erfolgter Vorbereitung und Verankerung des Wirkstoffbehälters im Getränkebehälter kann dieser mit der Flüssigkeit aufgefüllt, diese unter einen Überdruck gesetzt und der Getränkebehälter verschlossen werden, wobei vorher durch eine am unteren Ende des unteren Teils des Wirkstoffbehälters angeordnete Bohrung, d. h. vor dem Verschluss des Getränkebehälters, ein Gas in die untere Kammer eingefüllt werden kann. Das Gas kann aber auch bei bereits verschlossenem Getränkebehälter in diese untere Kammer gelangen, wenn der abgefüllte, eine Gasblase enthaltende Flüssigkeitsbehälter für einen bestimmten Zeitraum kopfüber stehend gelagert wird. Während dieses Zeitraums, bei dem sich die Gasblase am nun oben stehenden unteren Innenboden des Getränkebehälters anordnet, tritt dieses Gas durch die Bohrung in die untere Kammer ein. Der Gasdruck innerhalb der unteren Kammer entspricht dabei, wie auch bei der separaten Füllung, dem Überdruck, unter dem die Flüssigkeit im verschlossenen Getränkebehälter steht.

Wird nun der Getränkebehälter geöffnet, wobei sich schlagartig dessen Innendruck entspannt, kann sich nur durch die kleine Bohrung kein Druckausgleich des noch unter Überdruck stehenden Gases in der unteren Kammer in kurzer Zeit einstellen. Die Folge ist, dass durch den noch vorhandenen Gasüberdruck gegenüber der nun entspannten Umgebung der untere Kolben nach oben gedrückt wird, der diesen Druck über den Wirkstoff auf den oberen Verschlusskolben überträgt, wodurch dieser aus der Öffnung der oberen Kammer heraus gedrückt wird. Auf diese Weise gelangt der Wirkstoff in die den Wirkstoffbehälter umgebenden Flüssigkeit.

Um das aufwendige Einbringen eines Gasüberdrucks in den Wirkstoffbehälter durch separates Einfüllen oder durch die zeitweilige Über-Kopf-Lagerung des Getränkebehälters zu vereinfachen, wird in der DE 201 06 836 U1 ein anderer Lösungsweg für Wirkstoffbehälter für unter Druck stehende Flüssigkeitsbehälter beschrieben. Der Wirkstoffbehälter besteht im Wesentlichen aus einem länglichen Einsatzkörper mit tropfenförmigem Querschnitt, der eine zylindrische Komponentenkammer mit Abstand umhüllt, die den Wirkstoff enthält. Der Zwischenraum zwischen der Komponentenkammer und der äußeren Wand des Einsatzkörpers dient als Druckkammer als Mittel zum Eintrag des Wirkstoffs in die Flüssigkeit. Einsatzkammer und Komponentenkammer sind durch einen gemeinsamen Deckel seitlich verschlossen. Der Wirkstoffbehälter ist im Flüssigkeitsbehälter frei beweglich und ordnet sich aufgrund seiner stabilen Schwimmlage hier so an, dass eine kleine Öffnung in der Außenwand des Einsatzkörpers sich stets oberhalb des Flüssigkeitsspiegels befindet, so dass die Druckkammer bei geschlossenem Flüssigkeitsbehälter ein Gasvolumen gleichen Drucks wie das Gasvolumen des Flüssigkeitsbehälters aufweist. Nach Öffnen des Flüssigkeitsbehälters wird durch den in der Druckkammer herrschenden Überdruck der gemeinsame Deckel abgesprengt und der Wirkstoff seitlich aus der nun freien Öffnung der Komponentenkammer in die Flüssigkeit eingetragen. Nachteilig bei dieser bekannten Vorrichtung ist, dass der Austrag des Wirkstoffs seitlich ohne Fremdeinwirkung durch beispielsweise einen Kolben erfolgt, so dass bei festen Wirkstoffen eine vollständige Entleerung der Komponentenkammer oft nicht möglich ist.

Aus der FR-A-2 730 218 ist ein Wirkstoffbehälter für einen Flüssigkeitsbehälter gemäß dem Oberbegriff des Anspruchs 1 bekannt, bestehend aus einer Wirkstoffkammer und einer Druckkammer, die durch eine Membran voneinander getrennt sind. Wie bei der vorstehend beschriebenen DE 201 06 836 U1 ordnet sich auf Grund des tief liegenden Schwerpunkts der Wirkstoffbehälter in stabiler Schwimmlage so an, dass sich die Wirkstoffkammer unten und die Druckkammer oben befindet, so dass auch hier durch eine kleine Öffnung in der Druckkammer ein Druckausgleich mit dem Gasvolumen des Flüssigkeitsbehälters herbeigeführt wird. Nach Öffnen des Flüssigkeitsbehälters wölbt sich durch den in der Druckkammer dann herrschenden Überdruck die Membran in Richtung zur Wirkstoffkammer nach außen vor, wodurch ein die untere Öffnung der Wirkstoffkammer verschließender Deckel abgesprengt und der Wirkstoff nach unten in die Flüssigkeit ausgetragen wird. Obgleich hier im Gegensatz zur DE 201 06 836 U1 1 keine seitliche sondern eine untere Austragsöffnung für die Wirkstoffe freigegeben wird, ist auch hier eine vollständige Entleerung der Wirkstoffkammer nicht zwingend gegeben. Ein weiterer Nachteil dürfte sein, dass der vom Hub der Membran ausgehende Druck, der durch die gesamte Wirkstoffschüttung geführt werden muss, je nach Wirkstoff eventuell so gedämpft wird, dass er zum Absprengen des Deckels nicht mehr ausreicht.

Ausgehend von diesem bekannten Stand der Technik ist es Aufgabe der Erfindung, einen Wirkstoffbehälter in einfacher Konstruktion und Wirkungsweise zu schaffen, mit dem ein schneller und vollständiger Eintrag eines beliebigen Wirkstoffs in die Flüssigkeit möglich ist und der in einfacher Weise mit dem zum Wirkstoffeintrag erforderlichen Gasdruck befüllbar ist.

Die gestellte Aufgabe wird mit den kennzeichnenden Merkmalen des Anspruchs 1 dadurch gelöst, dass das Trennelement ein innerhalb des Wirkstoffbehälters in Richtung der Wirkstoffbehälterachse parallel verschiebbarer Kolben ist, und dass in der Wandung des Wirkstoffbehälters im unteren Bereich der Druckkammer ein Absatz angeordnet ist, der den Weg des Kolbens nach oben zur Druckkammer hin begrenzt und ein Einschieben des Kolbens in die Druckkammer verhindert.

Durch die erfindungsgemäße Ausbildung des Wirkstoffbehälters mit einer unten angeordneten Wirkstoffkammer und einer darüber angeordneten Druckkammer, wodurch der Schwerpunkt des Wirkstoffbehälters sich in seinem unteren Teil befindet, ergibt sich mit Vorteil eine stabile Schwimmlage derart, dass die das Gasvolumen enthaltene Druckkammer mit ihrem oberen Teil so aus der Flüssigkeit des Flüssigkeitsbehälters schwimmend herausragt, dass die kleine Außenbohrung, die vorzugsweise am oberen Rand der Druckkammer angeordnet ist, sich stets im Gasvolumen des Flüssigkeitsbehälters befindet und so ein einfacher Überdruckausgleich des Gasvolumens der Druckkammer mit dem Gasvolumen des Flüssigkeitsbehälters stattfinden kann.

Nach einer vorteilhaften Ausgestaltung der Erfindung ist der Wirkstoffbehälter zylinderförmig ausgebildet mit einer Länge, die mindestens dem Innendurchmesser des Flüssigkeitsbehälters entspricht. Durch diese Maßnahme ist gewährleistet, dass sich der Wirkstoffbehälter innerhalb des Flüssigkeitsbehälters nicht aus seiner ursprünglichen Lage herausdrehen kann, wodurch beispielsweise die Druckkammer dann unten wäre und Flüssigkeit in die Druckkammer durch die Außenbohrung gelangen könnte.

Durch die Ausbildung des Wirkstoffbehälters mit einem bis zu einem vorhandenen Absatz verschiebbaren Kolben ist es möglich, die Größe der Wirkstoffkammer an unterschiedliche Wirkstoffmengen anzupassen, wodurch eine Wirkstoffdosierung in weiten Grenzen möglich wird. Damit der verschiebbare Kolben auch einen Überdruckaufbau in der Druckkammer durch Leckage nicht verhindert, stützt er sich mit einer Dichtlippe an der Mantelfläche des Wirkstoffbehälters ab.

Anwendungsbeispiele, die mit dem Gegenstand der Erfindung möglich sind, sind unter anderem
- Sirup in Bier
- Kakaopulver für Milch
- Geschmackstoffe für Milchshake
- Blumendünger in Flüssigkeit
- Magenpulver in Flüssigkeit
- sonstige Salze in Flüssigkeit etc.

Mögliche Gase, die mit ihrem Gasvolumen den erforderlichen Überdruck im Flüssigkeitsbehälter und im Wirkstoffbehälter aufrechterhalten, sind beispielsweise Luft, CO₂, Stickstoff und alle Edelgase.

Erfindungsgemäß ist die Öffnung zur Aufnahme und zum Austrag des Wirkstoffs am unteren Ende des Wirkstoffbehälters angeordnet, so dass auch feste Stoffe nach unten aus dem Wirkstoffbehälter vollständig herausfallen können.

Unterstützt wird dabei die Entleerung der Wirkstoffkammer durch den in Folge des Überdrucks nach unten geführten Kolben.

Die Öffnung der Wirkstoffkammer, deren Durchmesser nach einer vorteilhaften Ausgestaltung der Erfindung dem Innendurchmesser der Wirkstoffkammer entspricht, wodurch die vollständige Entleerung der Wirkstoffkammer begünstigt wird, ist mit einem einklipsbaren Deckel verschließbar. Dabei ist die Haftung des Klipsverschlusses so bemessen, dass bei Öffnung des Flüssigkeitsbehälters und des daraus resultierenden Überdrucks in der Druckkammer gegenüber der Flüssigkeit der Deckel abgesprengt und damit die Öffnung schlagartig freigegeben wird. Damit vor dem Absprengen des Deckels keine Flüssigkeit in die Wirkstoffkammer eindringen kann, weist der Deckel erfindungsgemäß zur Abdichtung eine Ringgut auf, in die der untere Rand der Mantelfläche des Wirkstoffbehälters im geschlossenen Zustand eingreift. Die Ringnut ist dabei zwischen der Seitenwand einer kreisförmigen Vertiefung und einem äußeren Ringbund des Deckels angeordnet.

Gemäß der Erfindung ist auch möglich, die Öffnung der Wirkstoffkammer nicht mit einem Deckel, sondern mit einem Kolben zu verschließen, um eventuelle "Pannen" beim Lösen des Klipsverschlusses auszuschließen.

Weitere Vorteile, Einzelheiten und Merkmale der Erfindung werden nachfolgend an einem in schematischen Zeichnungsfiguren dargestellten Ausführungsbeispiel näher erläutert.

Es zeigen:
- Fig. 1: einen Wirkstoffbehälter in einem Vertikalschnitt,

- Fig. 1a: einen erfindungsgemäßen Wirkstoffbehälter in einem vertikalen Teilschnitt mit einem Absatz in der Wandung,
- Fig. 1b: eine perspektivische Darstellung verschiedener Möglichkeiten der Anordnung einer Bohrung in der Druckkammer,
- Fig. 2: den Wirkstoffbehälter der Fig. 1 angeordnet in einem Flüssigkeitsbehälter,
- Fig. 3: den Wirkstoffbehälter der Fig. 1 in einer perspektivischen Ansicht,
- Fig. 4: den Wirkstoffbehälter der Fig. 3 mit geöffnetem Deckel,

In der nachfolgenden Beschreibung eines Ausführungsbeispiels der Erfindung wurde in den Figuren 1, 2, 3 und 4 das erfindungsgemäße Merkmal eines Absatzes in der Wandung des Wirkstoffbehälters nicht mit eingezeichnet, so dass diese Figuren somit nicht den erfindungsgemäßen Wirkstoffbehälter mit allen erforderlichen Merkmalen darstellen.

In Figur 1 ist ein Wirkstoffbehälter 1 in einer vertikal geschnittenen Ansicht dargestellt. Der zylinderförmige Wirkstoffbehälter 1 besteht aus einer röhrenförmigen Wandung 9, die oben fest durch ein Kopfende 8 und unten lösbar durch einen einklipsbaren Deckel 3 verschlossen ist.

Innerhalb des durch die Wandung 9 gebildeten Innenraums befindet sich ein über die gesamte Länge des Wirkstoffbehälters 1 in Richtung der Wirkstoffbehälterachse x verschiebbarer Kolben 6, der sich über eine Dichtlippe 12 an der Wandung 9 abstützt. Durch den Kolben 6 wird der Innenraum des Wirkstoffbehälters in zwei Kammern unterteilt, einer oberen Kammer, der Druckkammer 5 und einer unteren Kammer, der Wirkstoffkammer 4. Durch den verschiebbaren Kolben 6 lässt sich die Größe der Wirkstoffkammer 4 exakt an die Menge des in die Flüssigkeit 16 einzutragenden Wirkstoffs 15 mit Vorteil anpassen.

Erfindungsgemäß ist, wie in der Figur 1a dargestellt, in der Wandung 9 ein Absatz angeordnet, der den Weg des Kolbens 6 nach oben begrenzt, wodurch der Kolben beim Füllvorgang positioniert und die vorbestimmte Einfüllmenge in jedem Fall nach oben hin begrenzt wird.

Die obere Kammer, die Druckkammer 5, besitzt seitlich oder oben an ihrem oberen Rand eine kleine Außenöffnung 7, 7', wie insbesondere aus der Darstellung nach Figur 1b ersichtlich, durch die das Gasvolumen 18 innerhalb der Druckkammer 5 selbsttätig auf den gleichen Überdruck gebracht wird, den das Gasvolumen 17 des Flüssigkeitsbehälters 10 aufweist.

Die untere Kammer, die Wirkstoffkammer 4, dient zur Aufnahme des Wirkstoffs 15, der durch die untere Öffnung 2 eingefüllt wird und aus dieser Öffnung 2 später dann bei der Öffnung des Flüssigkeitsbehälters 10 auch wieder ausgetragen wird. Diese Öffnung 2 entspricht in ihrer Größe der Querschnittsfläche des Innenraums des Wirkstoffbehälters 1. Sie ist deshalb so groß gewählt, dass beim Eintrag in die Flüssigkeit 16 der Wirkstoff 15 vollständig nach unten ausgetragen wird und keine Teilmenge beispielsweise an überstehenden Rändern hängen bleiben kann.

Die Öffnung 2 ist im dargestellten Ausführungsbeispiel mit einem einklipsbaren Deckel 3 verschlossen, der mit einer umlaufenden Ringnut 11 ausgebildet ist, in die bei eingeklipsten Deckel 3 der untere Rand der Wandung 9 eingreift. Diese Ringnut 11 ist zwischen der Seitenwand 13 der kreisförmigen Vertiefung 14 und des äußeren Ringbundes 19 des Deckels 3 angeordnet.

Nach einer Ausgestaltung der Erfindung kann die Öffnung 2 mit einem Kolben (der Kolben ist nicht dargestellt) verschlossen werden, wodurch das Öffnen der Wirkstoffkammer 4 auch ohne Öffnen des Klipsverschlusses sicher erfolgen kann.

In Figur 2 ist der Behälter 1 der Fig. 1 in einen gebrauchsfertig mit Flüssigkeit 16 gefüllten Flüssigkeitsbehälter 10 eingebracht. Durch die mit dem Wirkstoff 15 gefüllte Wirkstoffkammer 4 ist der Schwerpunkt des Wirkstoffbehälters 1 so tief angeordnet, dass der Wirkstoffbehälter 1 aufrecht innerhalb der Flüssigkeit 16 schwimmt. Hierbei ist der Auftrieb aber noch so groß, dass der obere Teil der Druckkammer 5 sich noch oberhalb des Flüssigkeitsspiegels 20 befindet , so dass durch die Außenöffnung 7 ein Druckausgleich der beiden Gasvolumina im Flüssigkeitsbehälter 10 und im Wirkstoffbehälter 1 stattfinden kann.

In den Figuren 3 und 4 ist der Wirkstoffbehälter 1 der Figuren 1 und 2 in einer perspektivischen Ansicht dargestellt. In Figur 3 ist der Wirkstoffbehälter 1 in gleicher Weise wie in den Figuren 1 und 2 im geschlossenen Zustand mit eingeklipstem Deckel 3 dargestellt. Die Figur 4 zeigt dann den Zustand beim Öffnen des Flüssigkeitsbehälters 10, wobei durch den nun wirksam werdenden Überdruck in der Druckkammer des Wirkstoffbehälters 1 der vorher die Öffnung 2 verschließende Deckel 3 nach unten weggesprengt wurde.

Mögliche Abwandlungen des erfindungsgemäßen Wirkstoffbehälters besonders hinsichtlich seiner Abmessungen können an unterschiedliche Verwendungen in Flüssigkeitsbehältern, beispielsweise in Flaschen oder Dosun, durch den Fachmann weitgehend variiert werden. Hierbei ist ober zu beachten, dass der Wintstoffbehälter mit seiner Druckkammer stets so innerhalb der Flüssigkeit schwimmend angeordnet ist, dass die kleine Außenbohrung der Druckkammer sich im freien hasraum des Flüssigkeitsbehälters befindet.

### Bezugszeichenliste

- 1: Wirkstoffbehälter
- 2: Öffnung
- 3: Deckel
- 4: Wirkstoffkammer
- 5: Druckkammer
- 6: Kolben
- 7, 7': Außenöffnung
- 8: Kopfende
- 9: Wandung
- 10: Flüssigkeitsbehälter
- 11: Ringnut
- 12: Dichtlippe
- 13: Seitenwand
- 14: kreisförmige Vertiefung
- 15: Wirkstoff
- 16: Flüssigkeit
- 17: Gasvolumen
- 18: Gasvolumen
- 19: Ringbund
- 20: Flüssigkeitsspiegel
- 21: Absatz

## Patentansprüche

1. Wirkstoffbehälter (1) mit einer Öffnung (2) zur Aufnahme und zum dosierten Eintrag eines festen, pastösen oder flüssigen Wirkstoffs (15), beispielsweise eines Farb-, Geschmacks- oder eines sonstigen Wirkstoffs, in eine durch ein Gasvolumen (17) unter Überdruck stehende Flüssigkeit (16) eines Flüssigkeitsbehälters (10) zu einem frei wählbaren Zeitpunkt, wobei der Wirkstoffbehälter (1) schwimmend angeordnet ist, bestehend aus einer den Wirkstoff (15) enthaltenden unteren Wirkstoffkammer (4), welche die Öffnung (2) aufweist, und aus einer ein Gasvolumen (18) enthaltenden oberen Druckkammer (5), voneinander getrennt durch ein Trennelement, wobei durch eine kleine Öffnung (7, 7') in der Druckkammer (5) zwischen den beiden Gasvolumina (17, 18) ein Druckausgleich herbeiführbar ist und durch Wegfall des Überdrucks des Gasvolumens (17) des Flüssigkeitsbehälters (10) durch Absprengen eines Verschlusses der Wirkstoff (15) aus der Wirkstoffkammer (4) in die umgebende Flüssigkeit (16) eintragbar ist, **dadurch gekennzeichnet, dass** das Trennelement ein innerhalb des Wirkstoffbehälters (1) in Richtung der Wirkstoffbehälterachse (x) parallel verschiebbarer Kolben (6) ist, und dass in der Wandung (9) des Wirkstoffbehälters (1) im unteren Bereich der Druckkammer (5) ein Absatz (21) angeordnet ist, der den Weg des Kolbens (6) nach oben zur Druckkammer (5) hin begrenzt und ein Einschieben des Kolbens (6) in die Druckkammer (5) verhindert.

2. Wirkstoffbehälter (1) nach Anspruch 1, **dadurch gekennzeichnet, dass** der verschiebbare Kolben (6) sich mit einer Dichtlippe (12) innen an der Wandung (9) des Wirkstoffbehälters abstützt.

3. Wirkstoffbehälter (1) nach Anspruch 1 oder 2, **dadurch gekennzeichnet, dass** der Wirkstoffbehälter (1) zylinderförmig ausgebildet ist.

4. Wirkstoffbehälter (1) nach Anspruch 1, 2 oder 3, **dadurch gekennzeichnet, dass** die Öffnung (2) zur Aufnahme und zum dosierten Eintrag des Wirkstoffs (15) in die Flüssigkeit (16) des Flüssigkeitsbehälters (10) am unteren Ende der Wirkstoffkammer (4) angeordnet und verschließbar ist.

5. Wirkstoffbehälter (1) nach Anspruch 4, **dadurch gekennzeichnet, dass** die Öffnung (2) der Wirkstoffkammer (4) mit einem Deckel (3) verschließbar ist, wobei der Deckel (3) eine Ringnut (11) aufweist, in die der untere Rand der Wandung (9) in geschlossenem Zustand eingreift.

6. Wirkstoffbehälter (1) nach Anspruch 5, **dadurch gekennzeichnet, dass** die Ringnut (11) zwischen der Seitenwand (13) einer kreisförmigen Vertiefung (14) und einem äußeren Ringbund (19) des Deckels (3) angeordnet ist.

7. Wirkstoffbehälter (1) nach Anspruch 4, **dadurch gekennzeichnet, dass** die Öffnung (2) der Wirkstoffkammer (4) durch einen Kolben verschließbar ist.

8. Wirkstoffbehälter (1) nach Anspruch 4, 5, 6 oder 7, **dadurch gekennzeichnet, dass** der Durchmesser der Öffnung (2) dem Innendurchmesser der Wirkstoffkammer (4) entspricht.

9. Wirkstoffbehälter (1) nach einem oder mehreren der Ansprüche 1 bis 8, **dadurch gekennzeichnet, dass** die Außenbohrung (7, 7') der Druckkammer (5) seitlich an ihrem oberen Rand in der Wandung (9) und/oder oben in ihrem Kopfende (8) angeordnet ist.

## Claims

1. Active substance container (1) with an opening (2) for reception and metered charging of a solid, pasty or liquid active substance (15), for example a colorant, flavouring agent or other active substance, into a liquid (16), which is disposed under excess pressure by a gas volume (17), at a freely selectable point in time, wherein the active substance container (1) is arranged to be floating, consisting of a lower active substance chamber (4) containing the active substance and an upper pressure chamber (5) containing a gas volume (18), the chambers being separated from one another by a partition element, wherein a pressure equalisation between the two gas volumes (17, 18) can be produced by a small opening (7, 7') in the pressure chamber (5) and wherein through removal of the excess pressure of the gas volume (17) of the liquid container (10) the active substance (15) can, by ejection of a closure, be charged from the active substance container (4) into the surrounding liquid (16), **characterised in that** the partition element is a piston (6) displaceable within the active substance container (1) parallelly in the direction of the active substance container axis (x) and that arranged in the wall (9) of the active substance container (1) in the lower region of the pressure chamber (5) is an offset (21) which limits the travel of the piston (6) upwardly towards the pressure chamber (5) and prevents pushing of the piston (6) into the pressure chamber (5).

2. Active substance container (1) according to claim 1, **characterised in that** the displaceable piston (6) is supported by a sealing lip (12) inwardly against the wall (9) of the active substance container.

3. Active substance container (1) according to claim 1 or 2, **characterised in that** the active substance container (1) is of cylindrical construction.

4. Active substance container (1) according to claim 1, 2 or 3, **characterised in that** the opening (2) for reception and metered charging of the active substance (15) into the liquid (16) of the liquid container (10) is arranged and closable at the lower end of the active substance chamber (4).

5. Active substance container (1) according to claim 4, **characterised in that** the opening (2) of the active substance chamber (4) is closable by a cover (3), wherein the cover (3) has an annular groove (11) in which the lower edge of the wall (9) engages in closed state.

6. Active substance container (1) according to claim 5, **characterised in that** the annular groove (11) is arranged between the side wall (13) of a circular depression (14) and an outer annular collar (9) of the cover (3).

7. Active substance container (1) according to claim 1, **characterised in that** the opening (2) of the active substance chamber (4) is closable by a piston.

8. Active substance container (1) according to claim 4, 5, 6 or 7, **characterised in that** the diameter of the opening (2) corresponds with the inner diameter of the active substance chamber (4).

9. Active substance container (1) according to one or more of claims 1 to 8, **characterised in that** the outward bore (7, 7') of the pressure chamber (5) is arranged laterally at its upper edge in the wall (9) and/or at the top in its head end (8).

## Revendications

1. Récipient à additif (1) comportant une ouverture (2) pour recevoir et pour ajouter en le dosant à un instant qu'on choisit librement un additif (15) solide, pâteux ou liquide, par exemple un additif de coloration, de sapidité ou autre, dans un liquide (16) contenu dans un récipient à liquide (10) et soumis à une surpression grâce à un volume gazeux (17), le récipient à additif (1) étant flottant et comprend, séparées l'une de l'autre par un élément de séparation, une chambre à additif (4) inférieure qui contient l'additif (15) et comporte l'ouverture (2) et une chambre de pression (5) supérieure qui contient un volume gazeux (18), la pression pouvant être compensée par une petite ouverture (7, 7') dans la chambre de pression (5) entre les deux volumes gazeux (17, 18) et l'additif (15) pouvant être introduit dans le liquide (16) environnant depuis la chambre à additif (4) en supprimant la surpression du volume gazeux (17) dans le récipient à liquide (10) par une fermeture qui se brise,
**caractérisé en ce que**
l'élément de séparation est un piston (6) à l'intérieur du récipient à additif (1) mobile parallèlement en direction de l'axe (x) de celui-ci, et une saillie (21) se trouve dans la paroi (9) du récipient à additif (1) dans la zone inférieure de la chambre de pression (5), elle limite la course du piston (6) vers le haut en direction de la chambre de pression (5) et empêche que le piston (6) ne pénètre dans la chambre de pression (5).

2. Récipient à additif selon la revendication 1,
**caractérisé en ce que**
le piston (6) mobile s'appuie intérieurement à la paroi (9) du récipient à additif par l'intermédiaire d'une lèvre d'étanchéité (12).

3. Récipient à additif selon la revendication 1 ou 2,
**caractérisé en ce que**
le récipient à additif (1) est cylindrique.

4. Récipient à additif selon la revendication 1, 2 ou 3,
**caractérisé en ce que**
l'ouverture (2) pour recevoir et ajouter en le dosant l'additif (15) dans le liquide (16) contenu dans le récipient à liquide (10) se trouve à l'extrémité inférieure de la chambre à additif (4) qui peut être fermée.

5. Récipient à additif selon la revendication 4,
**caractérisé en ce que**
l'ouverture (2) de la chambre à additif (4) peut être fermée par un couvercle (3) comportant une rainure annulaire (11) dans laquelle le bord inférieur de la paroi (9) pénètre à l'état fermé.

6. Récipient à additif selon la revendication 5,
**caractérisé en ce que**
la rainure annulaire (11) est placée entre la paroi latérale (13) d'un renfoncement (14) circulaire et un épaulement annulaire (19) extérieur du couvercle (3).

7. Récipient à additif selon la revendication 4,
**caractérisé en ce que**
l'ouverture (2) de la chambre à additif (4) peut être fermée par un piston.

8. Récipient à additif selon la revendication 4, 5, 6 ou 7,
**caractérisé en ce que**
l'ouverture (2) a un diamètre correspondant au diamètre intérieur de la chambre à additif (4).

9. Récipient à additif selon une ou plusieurs des revendications 1 à 8,
**caractérisé en ce que**
le perçage extérieur (7, 7') de la chambre de pression (5) est placé latéralement au bord supérieur de la paroi (9) et/ou en haut de son extrémité frontale (8).
